# EUROPÄISCHE PATENTSCHRIFT

(11) **EP 2 352 401 B1**
(45) Veröffentlichungstag und Bekanntmachung des Hinweises auf die Patenterteilung: **02.01.2013**
(21) Anmeldenummer: 08875286.0
(22) Anmeldetag: 06.11.2008
(51) Int. Cl.: A42B 3/04

(54) **SYSTEM ZUR ANZEIGE VON STOSS-, IMPULS-, BESCHLEUNIGUNGS-, UND/ODER DRUCKEINWIRKUNGEN AUF EINEN KÖRPERTEIL EINES LEBEWESENS**
A SYSTEM FOR DISPLAYING IMPACT, IMPULSE, ACCELERATION AND/OR PRESSURE EFFECTS ON A PART OF THE BODY OF A LIVING THING
SYSTÈMÈ POUR AFFICHER DES EFFECTS D'IMPACT, D'IMPULSION, D'ACCÉLÉRATION ET/OU DE PRESSION SUR UNE PARTIE DU CORPS D'UN ÊTRE VIVANT

(43) Veröffentlichungstag der Anmeldung: 10.08.2011
(73) Patentinhaber: Helzel, Manfred, 97070 Würzburg (DE)
(72) Erfinder: Helzel, Manfred, 97070 Würzburg (DE)
(74) Vertreter: Götz, Georg Alois
(86) Internationale Anmeldenummer: PCT/EP2008/065059
(87) Internationale Veröffentlichungsnummer: WO 2010/051844

(56) Entgegenhaltungen:
- DE-A1- 10 210 975
- US-A- 3 866 909
- US-A- 5 621 922
- US-A1- 2002 060 633
- US-A1- 2006 038 694
- US-A1- 2007 089 480

## Beschreibung

Die Erfindung bezieht sich auf ein System zur Anzeige von Stoß-, Impuls-, Beschleunigungs- und/oder Druckeinwirkungen auf einen Körperteil eines Lebewesens gemäß Anspruch 1 sowie auf ein Abdeckelement für einen Körperteil mit integrierten Sensoren und eine Anzeigevorrichtung zur Anzeige der Stoß-, Impuls-, Beschleunigungs- und/oder Druckeinwirkungen gemäß der Ansprüche 11 und 12.

Bei einer Vielzahl von Sportarten wirken auf den Körper oder auf Körperteile des Sportlers verschiedene Einwirkungen ein, beispielsweise Stoß-, Druck-, Impuls-, oder Beschleunigungskräfte. Insbesondere bei Kampfsportarten entsteht hierbei das Problem, dass durch die Einwirkungen auf den Sportler Verletzungen entstehen können, die teilweise lebensbedrohlich sein können. Es besteht daher ein Bedürfnis, die Einwirkungen auf die Sportler zu überwachen und derart bei starken Einwirkungen schnell einschreiten und schwerere Verletzungen verhindern zu können. Insbesondere beim Boxsport ist hierbei Vermeidung von Himschäden ein wichtiges Ziel.

Daneben ist es gerade bei Sportveranstaltungen aber auch für die Zuschauer von großem Interesse, wenn die Einwirkungen, die ein Sportler erfährt, für den Zuschauer sichtbar angezeigt werden können.

Die US 2006/001 52 87 A1 beschreibt ein System zur Anzeige von verschiedenen Daten wie Beschleunigung oder Belastung auf einen Sportler während der Ausführung seines Sports. Das System nach der US 2006/001 52 87 A1 beschäftigt sich allerdings im Wesentlichen mit der Feststellung des Ortes und der Geschwindigkeit des Athleten.

Die DE 102 10 975 B4 beschreibt einen Helm mit einem Sensor zur Erfassung einer Einwirkung auf den Helm, wobei nach einem auslösendem Ereignis mittels eines Mobiltelefons ein Notrufsignal an eine Notrufzentrale abgesendet werden soll. Dabei ist es aber nicht möglich, den genauen Ort der Druckeinwirkung festzulegen, da der Drucksensor gemäß der DE 102 10 975 B4 lediglich aus Messstreifen besteht, die bei irreversiblen plastischen Verformungen eines Hartschalenhelms eine starke Einwirkung anzeigen. Darüber hinaus ist es mit dem Sensor gemäß der DE 102 10 975 B4 nicht möglich, die genaue Stärkeeinwirkung zu messen, da lediglich irreversible plastische Verformungen erfasst werden, also praktisch ein Schwellwert, nach dessen Erreichen eine Anzeige durch den Sensor erfolgt.

Es besteht also das Bedürfnis, ein System zur Verfügung zu stellen, mit dem sowohl der Ort als auch die Stärke der Einwirkung auf einen Körperteil angezeigt werden kann. Die Lösung dieser Aufgabe gelingt mit einem System nach Anspruch 1 sowie mit einem Abdeckelement nach Anspruch 11 und einer Anzeigevorrichtung nach Anspruch 12. Vorteilhafte Weiterbildungen ergeben sich aus den Unteransprüchen.

Ein System nach der Erfindung weist wenigstens ein Abdeckelement auf, das zur Abdeckung des oder der Körperteile genutzt wird, das oder die mittels des Systems überwacht und angezeigt werden soll. In diesem Abdeckelement sind mehrere Sensoren zur Aufnahme von Stoß-, Impuls-, Druck - und/oder Beschleunigungseinwirkungen integriert. Hierbei sind die Sensoren in einen definierten räumlichen Abstand voneinander entfernt und verfügen über Informationen wie beispielsweise eine Identifikationsnummer, die die Zuordnung der gelieferten Werte zu einem bestimmten Sensor und damit zu einem bestimmten Bereich des Abdeckelements möglich macht. Eine derartige Zuordnung kann über Informationen erfolgen, die bereits der Sensor mit dem gemessenen Wert übermittelt, beispielsweise eine Identifikationsnummer oder die im Sensor hinterlegte Position im Abdeckelement. In einer anderen Ausführungsform der Erfindung ist es aber ebenso möglich, einen zentralen Controller im Abdeckelement vorzusehen, der über eingespeicherte Informationen zu den einzelnen Sensoren zur Aufnahme der Stoß-, Impuls-, Druck- und/oder Beschleunigungseinwirkungen verfügt und die Zuordnung der gemessenen Werte zu den einzelnen Sensoren über eine Vielzahl von Eingängen realisiert.

Darüber hinaus verfügt das Abdeckelement gemäß der Erfindung über eine Übertragungsvorrichtung, mittels derer die gemessenen Werte sowie die Informationen zur Identifizierung der einzelnen Sensoren und damit der Zuordnung der einzelnen Werte zu spezifischen Sensoren bzw. einem bestimmten Bereich des Abdeckelements zu einer Anzeigeeinrichtung übertragen werden.

Diese Anzeigeeinrichtung verfügt über eine entsprechende Empfangsvorrichtung, die zum Empfang der durch die Übertragungsvorrichtung übertragenen Daten von den Stoß-, Impuls-, Druck- und/oder Beschleunigungssensoren ausgebildet ist. Über die zusammen mit den von den Sensoren übertragenen Messdaten, d.h. Impuls-, Stoß-, Druck- und/oder Beschleunigungswerten, und den dazu gehörigen Identifikationsdaten kann die Anzeigevorrichtung eine Zuordnung der gemessenen Werte zu bestimmten Bereichen des Abdeckelements und somit zu den entsprechend darunter liegenden Bereichen des zu überwachenden Körperteils vorgenommen werden. Diese Zuordnung kann dabei entweder bereits im Controller im Abdeckelement erfolgen, oder mittels von in der Anzeigevorrichtung gespeicherten Ort-Zuordnungswerten für die einzelnen Drucksensoren erfolgen.

In einer vorteilhaften Ausführungsform der Erfindung wird dazu auf der Anzeigevorrichtung eine grafische Darstellung des zu überwachenden Körperteils angezeigt. Hierbei sind vereinfachte, skizzenartige Darstellungen denkbar, ebenso aber auch die Darstellung eines Körperteils mittels 3 D Techniken, wie sie aus der Computerindustrie bekannt sind. Auf dieser grafischen Darstellung erfolgt nun die Anzeige der Stoß-, Impuls-, Beschleunigungs- und/oder Druckeinwirkung auf das Körperteil. Hierbei ist es beispielsweise möglich, den Wert der Druckeinwirkung an der Stelle der grafischen Darstellung des Körperteils anzuzeigen, an der die Einwirkung aufgetreten ist. Alternativ ist es ebenso möglich, die Stoß-, Impuls-, Beschleunigungs- und/oder Druckeinwirkung durch Verfärbungen des entsprechenden Bereichs des Körperteils in der grafischen Darstellung anzuzeigen. Dabei kann die Stärke der Einwirkung entweder über eine Verfärbung dieses Bereichs oder über das Einfärben mit anderen Farben angezeigt werden. So ist es beispielsweise denkbar, mit einem Farbverlauf von grün über gelb nach rot die Stärke der Einwirkung sichtbar zu machen, d.h. eine rote Färbung des Körperteilbereichs zeigt eine starke, eine grüne Einfärbung eine leichte Einwirkung an.

In einer weiteren, vorteilhaften Ausführungsform der Erfindung ist es möglich, als grafische Darstellung des zu überwachenden Körperteils ein mittels TV- oder Videokamera aufgenommenes Live-Bild des Athleten bzw. des zu überwachenden Körperteils des Athleten auf der Anzeigevorrichtung einzublenden und die gemessenen Werte der Stoß-, Impuls-, Beschleunigungs - und/oder Druckeinwirkung mittels Einblendung oder Verfärbung des Live-Bildes darzustellen.

Vorteilhaft erfolgt die Übertragung von der Abdeckvorrichtung zur Anzeigevorrichtung mittels drahtlosen Techniken, wie beispielsweise Kurzstreckenfunk oder Infrarotübertragung. Insbesondere bieten sich hierfür Übertragungstechniken an, die bereits im Bereich der Computertechnologie etabliert sind und daher kostengünstig implementiert werden können, wie beispielsweise die so genannte Bluetooth-Nahfunktechnik.

Damit beispielsweise in Sportarten wie Boxen, Kickboxen oder anderen Vollkontaktkampfsportarten eine durchaus erwünschte Einwirkung auf das Körperteil des Athleten auch mit angelegtem Abdeckelement erfolgen kann, ist es möglich, das Abdeckelement aus einem weichen, flexiblen Material herzustellen, in das die Sensoren und der zugehörige Controller mit der Übertragungsvorrichtung eingebettet sind. Als Material hierfür eignet sich beispielsweise Leder. Ein Nebeneffekt ist hierbei, dass das Abdeckelement auch eine gewisse Schutzwirkung aufweist. Beispielsweise könnte für den Einsatz beim Boxen das Abdeckelement in der Art eines Kopfschutzes, wie er beim Amateurboxen oder im Training üblich ist, ausgebildet werden und so zusätzlich zur Funktion der Aufnahme und Übermittlung der Einwirkungswerte eine gewisse Schutzfunktion übernehmen. Da für den Zuschauer durch die Anzeige der Einwirkungswerte ein erheblicher Zusatznutzen erzeugt wird, kann das Anzeigesystem dazu beitragen, die Akzeptanz von Schutzkleidung in den unterschiedlichen Sportarten zu erhöhen.

Zum Schutz des Sportlers ist es in einer weiteren Ausführungsform der Erfindung möglich, bei Überschreitung entsprechend vorgegebener Schwellwerte für die Stoß-, Impuls-, Beschleunigungs- und/oder Druckeinwirkungen einen Alarm auszulösen, der zu einer Untersuchung durch einen anwesenden Arzt oder zum Abbruch der Veranstaltung führt, wenn eine Gesundheitsgefährdung des Sportlers durch die Einwirkung zu befürchten ist. Zur Anzeige können optische Signale auf der Anzeigevorrichtung genutzt werden. Es ist aber auch möglich, alternativ oder zusätzlich zur optischen Anzeige auf der grafischen Darstellung des Körperteils in der Anzeigevorrichtung ein akustisches Signal auszugeben. Dieses akustische Signal kann dabei wahlweise nur bei Überschreitung des Alarm/Schwellwertes ausgegeben werden oder alternativ generell bei einer Einwirkung ausgegeben werden, wobei je nach Stärke der Einwirkung Tonhöhe und/oder Tonlage moduliert werden können.

Eine besonders bevorzugte Ausführungsform der Erfindung bezieht sich auf die Verwendung des Anzeigesystems bei Boxkämpfen. Hierbei ist der Schutz des Kopfes von besonderer Bedeutung. Daher wird als Abdeckelement eine Kappe/Mütze oder dünner Helm aus Leder oder einem anderen weichen Material genutzt. Dieser Kopfschutz weist eine definierte Dicke auf und enthält eine Vielzahl von Drucksensoren, die in einem definierten Abstand voneinander in den Kopfschutz eingebracht sind. Somit können auftretende Kopftreffer durch die Drucksensoren in ihrer Stärke und den Auftrittort festgestellt und gemessen werden. Bei entsprechend dicht gepackten Sensoren kann auch die Größe der Auftrefffläche festgestellt werden, da durch den Treffer mehrere Sensoren gleichzeitig betätigt werden. ..

Die Ausgänge der dicht in dem Kopfschutz angeordneten Sensoren werden mittels einer Übertragungsvorrichtung drahtlos, beispielsweise mittels Funk oder Infrarot-Technologie auf eine externe Empfangsvorrichtung übertragen. Dabei kann ein zusätzlicher Controller bzw. eine Steuerung vorgeschaltet sein, die eine Vorverarbeitung der übertragenen Daten, beispielsweise hinsichtlich der Zuordnung der einzelnen Drucksensoren an einen spezifischen Ort des Kopfschutzes vornimmt.

Die Empfangsvorrichtung ist mit einer Anzeigevorrichtung verbunden, die beispielsweise über einen Computer realisiert werden kann. Der Computer wertet die empfangenen Daten aus und wird zur Weiterverarbeitung und Darstellung der empfangenen Druckwerte genutzt. Zur Anzeige bieten sich hierbei beispielsweise große Bildschirme an, die für die Zuschauer sichtbar aufgehängt werden. Vorteilhaft lassen sich hierbei beispielsweise die in großen Sportarenen oftmals schon vorhandenen Videoleinwände nutzen. Alternativ ist auch der Einsatz von Videoprojektoren, so genannten Beamem, denkbar.

Um die Darstellung eines Treffers für die Zuschauer einfach sichtbar zu machen, kann die Stärke und der Ort des Treffers auf einer Darstellung des Kopfes des Boxers durch Einfärbungen oder Überblendungen mit verschiedenen Farben dargestellt werden. Die grafische Darstellung, die dabei als Grundlage für die Darstellung des Treffers genutzt wird, kann eine schematische Darstellung des Kopfes sein. Es ist aber ebenso möglich, aus den oftmals ohnehin vorhandenen Kamerabildern mittels Bewegungserkennung im Computer den realen Kopf des Boxers zu erfassen und auf der Anzeigevorrichtung zur Darstellung des Treffers genutzt werden. Hierzu können in einer vorteilhaften Ausführungsform der Erfindung auf dem Kopfschutz entsprechende Markierungen vorhanden sein, die die Bewegungserkennung im Computer erleichtern und die örtliche Zuordnung des Treffers verbessern.

Um den Sportler vor Verletzungen zu schützen, werden die Drucksensoren entsprechend kalibriert und eine Schwelle für das Eingreifen eines Ringarztes festgelegt werden. Daneben kann auch eine Summation der Kopftreffer als Schwellwert für einen eventuellen Abbruch eines Kampfes genutzt werden, wenn eine vorher festgelegte Endsumme von Beschleunigungstraumen am Kopf erreicht wird.

Um eine möglichst vollständige Aufnahme der Kopftreffer zu erreichen, sollte der Kopfschutz auch den Kinnbereich und Teile des Halses abdecken um derart auch dort aufgetretene Treffer aufnehmen zu können.

## Patentansprüche

1. System zur Anzeige von Stoß-, Impuls-, Beschleunigungs- und/oder Druckeinwirkungen auf einen Körperteil eines Lebewesens, mit einem Abdeckelement zum Abdecken des zu überwachenden Körperteils, das über Sensoren zur Aufnahme der Stoß-, Impuls-, Beschleunigungs - und/oder Druckeinwirkungen verfügt, und einer Übertragungsvorrichtung zur Übertragung der mittels der Sensoren aufgenommenen Stoß-, Impuls-, Beschleunigungs- und/oder Druckwerte, einer Empfangsvorrichtung zum Empfangen der übertragenen Stoß-, Impuls-, Beschleunigungs- und/oder Druckwerte und einer Anzeigevorrichtung für die übertragenen Stoß-, Impuls-, Beschleunigungs- und/oder Druckwerte, **dadurch gekennzeichnet, dass** innerhalb des Abdeckelements mehrere Sensoren in räumlichem Abstand zur Aufnahme des Ortes und der Stärke der Stoß-, Impuls-, Beschleunigungs- und/oder Druckeinwirkungen angeordnet sind und von der Übertragungseinrichtung Informationen zum Ort der Stoß-, Impuls-, Beschleunigungs- und/oder Druckeinwirkungen und/oder zur Identifizierung des Aufnehmenden Sensors zusammen mit den aufgenommenen Stoß-, Impuls-, Beschleunigungs- und/oder Druckwerten übertragen werden.

2. System nach Anspruch 1, **dadurch gekennzeichnet, dass** die Anzeigevorrichtung zur Anzeige von Ort und Stärke der Stoß-, Impuls-, Beschleunigungs- und/oder Druckeinwirkung ausgebildet ist.

3. System nach Anspruch 1 oder 2, **dadurch gekennzeichnet, dass** die Anzeigevorrichtung eine graphische Darstellung des zu überwachenden Körperteils anzeigt, wobei die Stoß-, Impuls-, Beschleunigungs - und/oder Druckeinwirkung auf das Körperteil zeitnah, insbesondere in Echtzeit, auf der graphischen Darstellung des Körperteils angezeigt wird.

4. System nach Anspruch 3, **dadurch gekennzeichnet, dass** die Anzeige der Stoß-, Impuls-, Beschleunigungs- und/oder Druckwerte mittels Verfärbungen oder unterschiedlichen Farben der entsprechenden Körperteilbereiche in der graphischen Darstellung des Körperteils auf der Anzeigevorrichtung erfolgt.

5. System nach Anspruch 3 oder 4, **dadurch gekennzeichnet, dass** die graphische Darstellung des Körperteils eine zeitnah, insbesondere in Echtzeit, eingespielte Kamera-Aufnahme des Körperteils ist.

6. System nach einem der vorangehenden Ansprüche, **dadurch gekennzeichnet, dass** die Übertragung drahtlos erfolgt.

7. System nach einem der vorangehenden Ansprüche, **dadurch gekennzeichnet, dass** das zu überwachende Körperteil der Kopf ist und das Abdeckelement helm- und/oder kopfschutzartig ausgebildet ist, wobei das Abdeckelement aus einem weichen Material, insbesondere Leder, besteht und die Sensoren in das weiche Material eingebettet sind.

8. System nach einem der vorangehenden Ansprüche, **dadurch gekennzeichnet, dass** bei Überschreitung eines vorgegebenen Schwellwertes ein Alarm ausgegeben wird.

9. System nach einem der vorangehenden Ansprüche, **dadurch gekennzeichnet, dass** zusätzlich zur Anzeige auf der Anzeigevorrichtung ein akustisches Signal bei Auftreten einer Stoß-, Impuls-, Beschleunigungs- und/oder Druckeinwirkung erzeugt wird.

10. System nach Anspruch 9, **dadurch gekennzeichnet, dass** das akustische Signal in Abhängigkeit der Stärke und/oder das Ortes der Stoß-, Impuls-, Beschleunigungs- und/oder Druckeinwirkung in der Lautstärke und/oder der Art des Tonsignals verändert wird.

11. Abdeckelement für ein System zur Anzeige von Stoß-, Impuls-, Beschleunigungs- und/oder Druckeinwirkungen auf einen Körperteil nach einem der vorangehenden Ansprüche, **dadurch gekennzeichnet, dass** in dem Abdeckelement mehrere Sensoren zur Aufnahme von Stoß-, Impuls-, Beschleunigungs- und/oder Druckeinwirkungen räumlich getrennt voneinander angeordnet sind.

12. Anzeigevorrichtung für ein System zur Anzeige von Stoß-, Impuls-, Beschleunigungs- und/oder Druckeinwirkungen auf einen Körperteil nach einem der vorangehenden Ansprüche, **dadurch gekennzeichnet, dass** die Anzeige eine graphische Darstellung des Körperteils umfasst, wobei die Stoß-, Impuls-, Beschleunigungs- und/oder Druckeinwirkungen auf dem entsprechenden Bereich des Körperteils angezeigt werden, insbesondere durch Verfärbungen und/oder unterschiedliche Farben.

## Claims

1. System for displaying impact, impulse, acceleration, and/or pressure effects on a part of the body of a living thing, comprising a covering element for covering the part of the body that is to be monitored, said element having sensors for detecting impact, impulse, acceleration and/or pressure effects, and a transmission device for transmitting the impact, impulse, acceleration and/or pressure values detected by the sensors, a receiving device for receiving the transmitted impact, impulse, acceleration and/or pressure values, and a display device for the transmitted impact, impulse, acceleration, and/or pressure values, **characterized in that** a plurality of sensors are arranged within the covering element, at a spatial distance from each other, for detecting the location and the intensity of the impact, impulse, acceleration and/or pressure effects, and information about the location of the impact, impulse, acceleration, and/or pressure effects and/or for identifying the detecting sensor is transmitted, together with the detected impact, impulse, acceleration, and/or pressure effects, by the transmission device.

2. System according to claim 1, **characterized in that** the display device is embodied for displaying the location and intensity of the impact, impulse, acceleration and/or pressure effect.

3. System according to claim 1 or 2, **characterized in that** the display device displays a graphic depiction of the part of the body to be monitored, wherein the impact, impulse, acceleration, and/or pressure effect on the part of the body is displayed in near-real time, particularly in real time, on the graphic depiction of the body part.

4. System according to claim 3, **characterized in that** the impact, impulse, acceleration and/or pressure values are displayed using color fading or different coloring for the corresponding regions of the body part in the graphic display of the body part on the depiction device.

5. System according to claim 3 or 4, **characterized in that** the graphic depiction of the body part is a camera recording of the body part played back in near-real time, particularly in real time.

6. System according to any one of the preceding claims **characterized in that** the transmission is wireless.

7. System according to any one of the preceding claims, **characterized in that** the part of the body to be monitored is the head, and the covering element is embodied as a helmet and/or protective headgear, wherein the covering element is made of a soft material, particularly leather, and the sensors are embedded in the soft material.

8. System according to any one of the preceding claims, **characterized in that** when a predefined threshold value is exceeded an alarm is emitted.

9. System according to any one of the preceding claims, **characterized in that**, in addition to the display on the display device, an acoustic signal is generated when an impact, impulse, acceleration and/or pressure effect occurs.

10. System according to claim 9, **characterized in that** the acoustic signal is modulated in terms of volume and/or the nature of the tone signal, on the basis of the intensity and/or the location of the impact, impulse, acceleration and/or pressure effect.

11. Covering element for a system for displaying impact, impulse, acceleration and/or pressure effects on a part of the body, according to any one of the preceding claims, **characterized in that** a plurality of sensors for detecting impact, impulse, acceleration and/or pressure effects are arranged in the covering element, spatially separated from one another.

12. Display device for a system for displaying impact, impulse, acceleration and/or pressure effects on a part of the body, according to any one of the preceding claims, **characterized in that** the display comprises a graphic display of the body part, wherein the impact, impulse, acceleration and/or pressure effects are depiction on the corresponding region of the body part, particularly using color fading and/or different colors.

## Revendications

1. Système pour afficher des effets d'impact, d'impulsion, d'accélération et/ou de pression sur une partie du corps d'un être vivant, comprenant un élément de recouvrement destiné à recouvrir la partie du corps à surveiller, qui est pourvu de capteurs pour enregistrer les effets d'impact, d'impulsion, d'accélération et/ou de pression, et un dispositif de transmission pour transmettre les valeurs d'impact, d'impulsion, d'accélération et/ou de pression enregistrées au moyen des capteurs, un dispositif de réception pour recevoir les valeurs d'impact, d'impulsion, d'accélération et/ou de pression transmises et un dispositif d'affichage destiné à afficher les valeurs d'impact, d'impulsion, d'accélération et/ou de pression transmises, **caractérisé en ce que** plusieurs capteurs sont disposés à distance les uns des autres à l'intérieur de l'élément de recouvrement pour l'enregistrement de la position et de l'intensité des effets d'impact, d'impulsion, d'accélération et/ou de pression et **en ce que** sont transmises par le dispositif de transmission des informations relatives à la position des effets d'impact, d'impulsion, d'accélération et/ou de pression et/ou à l'identification du capteur enregistrant, conjointement avec les données d'impact, d'impulsion, d'accélération et/ou de pression enregistrées.

2. Système selon la revendication 1, **caractérisé en ce que** le dispositif d'affichage est conçu pour afficher la position et l'intensité de l'effet d'impact, d'impulsion, d'accélération et/ou de pression.

3. Système selon la revendication 1 ou 2, **caractérisé en ce que** le dispositif d'affichage affiche une représentation graphique de la partie du corps à surveiller, l'effet d'impact, d'impulsion, d'accélération et/ou de pression sur la partie du corps étant affiché immédiatement, en particulier en temps réel, sur la représentation graphique de la partie du corps

4. Système selon la revendication 3, **caractérisé en ce que** l'affichage des valeurs d'impact, d'impulsion, d'accélération et/ou de pression sur le dispositif d'affichage s'effectue au moyen de colorations ou couleurs différentes des régions correspondantes de la partie du corps dans la représentation graphique de la partie du corps.

5. Système selon la revendication 3 ou 4, **caractérisé en ce que** la représentation graphique de la partie du corps est une prise de vue enregistrée par une caméra de manière immédiate, en particulier en temps réel.

6. Système selon l'une des revendications précédentes, **caractérisé en ce que** la transmission s'effectue sans fil.

7. Système selon l'une des revendications précédentes, **caractérisé en ce que** la partie du corps à surveiller est la tête et **en ce que** l'élément de recouvrement est conçu à la manière d'un casque et/ou d'une protection de la tête, l'élément de recouvrement étant constitué d'un matériau tendre, en particulier de cuir, et les capteurs étant noyés dans le matériau tendre.

8. Système selon l'une des revendications précédentes, **caractérisé en ce qu'**une alarme est émise en cas de dépassement d'un seuil prédéterminé.

9. Système selon l'une des revendications précédentes, **caractérisé en ce que**, outre l'affichage sur le dispositif d'affichage, un signal acoustique est généré lors de l'apparition d'un effet d'impact, d'impulsion, d'accélération et/ou de pression.

10. Système selon la revendication 9, **caractérisé en ce que** l'on fait varier le signal acoustique en termes de niveau sonore et/ou de type de signal audio en fonction de l'intensité et/ou de la position de l'effet d'impact, d'impulsion, d'accélération et/ou de pression.

11. Élément de recouvrement destiné à un système d'affichage d'effets d'impact, d'impulsion, d'accélération et/ou de pression sur une partie d'un corps selon l'une des revendications précédentes, **caractérisé en ce que** sont disposés dans l'élément de recouvrement, à distance les uns des autres, plusieurs capteurs destinés à enregistrer des effets d'impact, d'impulsion, d'accélération et/ou de pression.

12. Dispositif d'affichage destiné à un système d'affichage d'effets d'impact, d'impulsion, d'accélération et/ou de pression sur une partie d'un corps selon l'une des revendications précédentes, **caractérisé en ce que** l'affichage comprend une représentation graphique de la partie du corps, les effets d'impact, d'impulsion, d'accélération et/ou de pression étant affichés sur la région correspondante de la partie du corps, en particulier par des colorations et/ou couleurs différentes.
